# EUROPÄISCHE PATENTSCHRIFT

(11) **EP 1 053 206 B1**
(45) Veröffentlichungstag und Bekanntmachung des Hinweises auf die Patenterteilung: **03.04.2002**
(21) Anmeldenummer: 99906137.7
(22) Anmeldetag: 16.01.1999
(51) Int. Cl.: B66D 5/30, B66B 25/00, B66B 29/00

(54) **BREMSEINRICHTUNG UND VERFAHREN ZUM ABBREMSEN VON ROLLTREPPEN BZW. ROLLSTEIGEN**
BRAKING DEVICE AND METHOD FOR BRAKING ESCALATORS OR MOVING WALKWAYS
DISPOSITIF DE FREINAGE ET PROCEDE POUR FREINER DES ESCALIERS OU DES TROTTOIRS ROULANTS

(30) Priorität: 02.02.1998 DE 19803899
(43) Veröffentlichungstag der Anmeldung: 22.11.2000
(73) Patentinhaber: Kone Corporation, 00330 Helsinki (FI)
(72) Erfinder: BALZER-APKE, Ludwig, D-42551 Velbert (DE); LANGE, Dirk, D-44229 Dortmund (DE)
(74) Vertreter: Spannagel, Hans-Achim
(86) Internationale Anmeldenummer: EP9900230
(87) Internationale Veröffentlichungsnummer: WO9938792

(56) Entgegenhaltungen:
- EP-A- 0 557 570
- FR-A- 2 464 912
- GB-A- 2 156 173
- US-A- 4 588 065
- PATENT ABSTRACTS OF JAPAN vol. 098, no. 005, 30. April 1998 & JP 10 007382 A (MITSUBISHI ELECTRIC CORP;MITSUBISHI DENKI ENG KK), 13. Januar 1998

## Beschreibung

Die Erfindung betrifft ein Verfahren zum lastunabhängigen Abbremsen des Stufen- bzw. Palettenbandes einer Rolltreppe bzw. eines Rollsteiges gemäß gattungsbildendem Teil des ersten Patentanspruches.

Zum Abbremsen des Stufen- bzw. Palettenbandes einer Rolltreppe beim Ansprechen von Sicherheitselementen wurden bisher im wesentlichen mechanisch oder elektro-mechanisch betätigbare Bremsen, insbesondere Backenbremsen verwendet. Diese sind in der Regel federbelastet, wobei die Wirkung der Feder über eine Magnetspule aufgehoben wird, so daß die Bremse im Betriebszustand geöffnet bleibt. Beim Anhalten der Rolltreppe bzw. des Rollsteiges wird die Wirkung des Elektromagneten aufgehoben und dadurch die dann überwiegende Federkraft zum Einsatz gebracht. Bei auftretendem Stromausfall fällt die mechanische Bremse unmittelbar ein, da die Wirkung des Elektromagneten unmittelbar aufgehoben und die Federkraft dann wirksam werden kann. Hierbei wird üblicherweise die Schwungmasse am Motor gleichzeitig als Bremstrommel verwendet, wobei die Schwungmasse, die in Abhängigkeit von den Dimensionen der Rolltreppe bzw. des Rollsteiges auszulegen ist, bewirkt, daß der Bremsweg innerhalb der vorgegebenen Grenzen eingehalten werden kann. Wesentliche Kriterien bei der Auslegung der Schwungmasse sind bei Rolltreppen die Belastung durch die Personenanzahl und bei Rollsteigen im wesentlichen die Länge in Verbindung mit der darauf befindlichen Personenlast.

Mit einfallender Bremse wird der Antriebsmotor von der Energieversorgung abgetrennt. Das Auslösen der Bremse erfolgt hierbei bei Betätigung des Nothaltes sowie bei Ansprechen von Sicherheitsschaltern in der vorhandenen Sicherheitskette.

Nachteilig bei der bekannten Bremse ist festzustellen, daß der Bremsweg lastabhängig erfolgt, keine gleichen Bremswege - da abhängig von der Last - einhaltbar sind, und daß bei bestimmten konstruktiven Gegebenheiten (z.B. Überlänge von Rollsteigen) derart große Schwungmassen erforderlich sind, daß hier technische Grenzen für die Unterbringung erreicht werden. Darüber hinaus ist ein relativ hoher Verschleiß der Bremsbeläge gegeben, was aus Sicherheitsgründen eine kontinuierliche Nachstellung der mechanischen Bremsen nötig macht.

Die GB-A 2156173 betrifft ein Verfahren sowie eine Einrichtung zum Abbremsen einer Personenförderanlage. Die Bewegung der Personenförderanlage soll hierbei im wesentlichen lastunabhängig und fahrtrichtungsunabhängig abgebremst werden. Zum Einsatz gelangt ein Tachogenerator, der die Verzögerungen mißt, wodurch der Ansteuerstrom des Antriebsmotors verändert wird. Auf die Windungen eines Wechselstrom-Antriebsmotors wird Gleichstrom geleitet, wodurch sich ein elektrodynamischer Bremseffekt dergestalt einstellt, daß über den Motor ein vorher bestimmbares Abbremsverhalten der Personenförderanlage induziert wird.

Der EP-A 557 570 ist eine Bremseinrichtung, vorzugsweise für einen Kran, zu entnehmen. Selbige beinhaltet einen Antriebsmotor und eine Bremse, wobei der Motor mittels Mikroprozessoren überwacht wird. Eine Überwachungseinrichtung überprüft den Mikroprozessor auf evtl. Bremsstörungen. Schließlich ist eine Betätigungseinrichtung vorgesehen, die bei erkannter Betriebsstörung des Mikroprozessors die Bremse betätigt.

Ziel des Erfindungsgegenstandes ist es, zur Erhöhung der Sicherheit und zur Einhaltung der in den einschlägigen Normen geforderten Bremswege (abwärts und aufwärts) sowie zur Reduzierung des mechanischen Aufwandes (Schwungmassen) einerseits ein andersartiges Bremsverfahren und zum anderen eine vom St.d.T. abweichende Bremseinrichtung zu konzipieren, die nicht mehr lastabhängig und weitestgehend verschleißfrei ist.

Dieses Ziel wird einerseits erreicht durch die kennzeichnenden Merkmale des ersten Patentanspruches.

Vorteilhafte Weiterbildungen des erfindungsgemäßen Verfahrens sind den zugehörigen Unteransprüchen zu entnehmen.

Andererseits wird das Ziel auch durch die im gekennzeichnenden Teil des gegenständlichen Nebenanspruches aufgeführten Merkmale erreicht.

Vorteilhafte Weiterbildungen der erfindungsgemäßen Bremseinrichtung sind den zugehörigen Unteransprüchen zu entnehmen.

Durch das erfindungsgemäße Verfahren sowie die ebenfalls erfindungsgemäße Bremseinrichtung findet gegenüber dem bisherigen St.d.T. eine lastunabhängige Abbremsung des Stufen- bzw. Palettenbandes von Rolltreppen und Rollsteigen statt, die im wesentlichen folgende Vorteile mit sich bringt:
- immer gleiche Bremswege, da unabhängig von der Last
- Verschleißfreiheit der Betriebsbrernse
- geringer mechanischer Aufwand (Reduzierung der Schwungmassen gegen null)
- Erhöhung der Sicherheit
- zumindest teilweise Energierückspeisung in das Versorgungsnetz.

Durch die Erfindung wird somit Gebrauch gemacht von einer ausschließlich elektrisch wirkenden Betriebsbremse. Hierbei werden die Kontakte der Hauptschaltelemente (Schütze) des Motorstromkreises für das Abbremsen der Rolltreppe bzw. des Rollsteiges geschlossen gehalten, obwohl durch Auslösen eines oder mehrerer Sicherheitselemente die Sicherheitskette unterbrochen ist.

Durch die erfindungsgemäßen Weiterbildungen wird sichergestellt, daß bei Fehlfunktionen des Frequenzumformers und nach Erreichen des Stillstandes der Rolltreppe die Zusatzbremse sicher einfällt. Ein möglicher Spannungsausfall muß wie ein Ausfall der Betriebsbremse beachtet werden, d.h. die Zusatzbremse muß durch eine Überwachung der Versorgungsspannung ausgelöst werden oder sie muß sofort automatisch einfallen.

Vorzugsweise wirken alle Abschaltkontakte in einem Strompfad auf zwei insbesondere parallel geschaltete Schütze (Redundanz), die sowohl das Ansteuern der Hauptschaltelemente während des Frequenzumformerbremsvorganges bewirken als auch bei Abweichungen für das sofortige Einfallen der Zusatzbremse sorgen.

Eine zusätzliche Sicherheitseinrichtung kann dann gewährleisten, daß die Zusatzbremse nach Ablauf einer noch festzulegenden Zeit in jedem Fall einfällt (z.B. über zwei separate Zeitrelais). Für den Fall, daß die Zeitrelais und/oder die Überwachungskontakte nicht ordnungsgemäß arbeiten, erfolgt eine Auswertung mit Fehlermeldung und Einschaltverriegelung.

Mit dem erfindungsgemäßen Verfahren bzw. der ebenfalls erfindungsgemäßen Bremseinrichtung kann somit die Geschwindigkeit der Rolltreppe bzw. des Rollsteiges definiert mit im wesentlichen gleichbleibender Verzögerung bis auf den Wert 0 m/s gebracht werden. Zum Zeitpunkt des Stillstandes des Stufen- bzw. Palettenbandes (Drehzahl = 0 oder 0 Hz) fällt die mechanische Bremse als Haltebremse ein. Zum Zeitpunkt des Auslösens eines Sicherheitselementes wird die Bremsrampe des Frequenzumformers aktiviert und gleichförmig verzögert gebremst unter Einhaltung des in den entsprechenden Richtlinien geforderten Bremsweges.

Wird die Sollkurve für die Bremsrampe vom Frequenzumformer im Störungsfall überschritten, ist durch sofortiges Einfallen der Zusatzbremse gewährleistet, daß der Bremsweg eingehalten wird. Als Kriterium für das vorzeitige Einfallen wird die Abweichung von der vorgegebenen Rampe herangezogen. Die Auswertung erfolgt vorzugsweise über einen Mikroprozessor in der elektronischen Steuerung der Rolltreppe bzw. des Rollsteiges.

Sollten sowohl der Frequenzumformer als auch die elektronische Steuerung Fehlinformationen erhalten, die dazu führen, daß der Motor keine Geschwindigkeitsreduzierung erfährt bzw. die vorgegebene Bremsrampe nicht durchläuft, muß spätestens nach Ablauf einer Überwachungszeit die Bremse einfallen und der Frequenzumformer von der Motorverbindung getrennt werden.

Durch die erfindungsgemäßen Sicherheitsmaßnahmen könnte das folgende diversitäre System gebildet werden, mit welchem die Bremse definiert kontrolliert werden und sicher einfallen kann:
- Auswertung bzw. Kontrolle der Motordrehzahl über den Frequenzumformer zur lastunabhängigen Reduzierung der Geschwindigkeit der Rolltreppe bzw. des Rollsteiges und Auslösung der Zusatzbremse etwa bei Drehzahl null
- Auswertung der Drehzahlimpulse mit Auswertung über elektronische Steuerung zur Auslösung der Bremse bei der Drehzahl null
- Kondensatorkurzzeitrelais oder pneumatische Relaissteuerglieder für einen unbedingten Einfall der Zusatzbremse nach Ablauf einer Zeitrampe.

Der Erfindungsgegenstand ist anhand eines Ausführungsbeispieles in der Zeichnung dargestellt und wird wie folgt beschrieben Es zeigen:
- Figur 1 -: Graphische Darstellung des Geschwindigkeitsverhaltens beim Abbremsen einer Rolltreppe bzw. eines Rollsteiges im Vergleich St. d. T. Erfindungsgegenstand
- Figur 2: prinzipielle Darstellung einer frequenzumrichtergesteuerten Betriebsbremse eines Antriebsmotors für eine nicht weiter dargestellte Rolltreppe
- Figur 3 -: prinzipielle Darstellung einer um Sicherheitselemente erweiterten frequenzumrichtergesteuerten Betriebsbremse für einen nicht weiter dargestellten Rollsteig.

Das in Figur 1 dargestellte Schaubild zeigt einerseits den bisherigen St.d.T. mit elektro-mechanischer Backenbremse als Betriebsbremse und anderseits das sicherheitsgerichtete Bremsen über Frequenzumformer. Aufgetragen ist die Geschwindigkeit über der Zeit. Der Bereich a ist der in den geltenden Richtlinien definierte minimale Bremsweg, während b den maximal zulässigen Bremsweg definiert. Die Bezugszeichen 1 und 2 in Verbindung mit c definieren die mittels der lastabhängig arbeitenden elektro-mechanischen Bremse erzielbare Spreizung zwischen minimalem Bremsweg a und maximalem Bremsweg b.

Mit dem Bezugszeichen 3 ist das sicherheitsgerichtete Bremsen über Frequenzumformer mit/ohne Last angegeben, wobei bei lastunabhängiger Bremsung immer ein definierter Bremsweg über einer vorgegebenen Zeit realisierbar ist (Bremsrampe). Die Geschwindigkeit des Rollsteiges bzw. der Rolltreppe wird damit definiert mit gleichbleibender Verzögerung auf den Wert 0 m/s gebracht. Zum Zeitpunkt t₀ wird die Bremsrampe des Frequenzumformers aktiviert und im wesentlichen gleichförmig verzögert gebremst und zwar unter Einhaltung des geforderten Bremsweges. Zum Zeitpunkt t₁ ist der Stillstand erreicht und eine hier nicht weiter dargestellte Stillstandsbremse (Zusatzbremse) fällt ein.

Figur 2 zeigt als prinzipielles Schaubild den Bremsvorgang über einen Frequenzumformer, wobei folgende Bauteile erkennbar sind:
der Antriebsmotor 4 einer nicht weiter dargestellten Rolltreppe, eine elektrische oder elektronische Steuerung 5, ein Frequenzumformer 6, ein Abschaltelement 7, ein Bremsmagnet 8 für eine elektro-mechanische Zusatzbremse 9 (Stillstandsbremse) in Form einer Backenbremse. Der Energiefluß ist hierbei durchgehend dargestellt, während die Steuersignale gestrichelt angegeben sind. Mit dem Bezugszeichen 10 ist die Energieversorgung angesprochen. Die elektrische bzw. elektronische Steuerung 5 besteht hierbei über Steuerleitungen 11,12,13 einerseits mit dem Frequenzumformer 6 und dem Abschaltelement 7 und andererseits mit dem Bremsmagneten 8 in Wirkverbindung. Uber die Steuerleitung 14 ist der Frequenzumformer 6 mit dem Abschaltelement 7 verbunden. Die Kontakte 15 des Abschaltelementes 7 müssen für das Abbremsen der Rolltreppe geschlossen gehalten werden, obwohl die hier nicht weiter dargestellte Sicherheitskette unterbrochen ist. Hiermit ist ein Stromfluß über die Leitungen 16,17,18 zum Antriebsmotor 4 gewährleistet, so daß der Frequenzumformer 6 in jedem Zeitpunkt auf den Antriebsmotor 4 einwirken kann, unabhängig davon, ob die Sicherheitskette an irgendeiner Stelle unterbrochen ist. Mit 9 ist die mechanische Zusatzbremse bezeichnet, die - rückblickend auf das Schaubild gemäß Figur 1 - im Zeitpunkt t_{1,} d.h. im Stillstand bzw. im relativen Stillstand einfällt und mit hier nicht weiter dargestellten Bauteilen des Antriebsmotors 4 in Wirkverbindung tritt.

Figur 3 zeigt eine zu Figur 2 im wesentlichen äquivalente Bremseinrichtung mit den Bauteilen Antriebsmotor 4, Frequenzumformer 6, elektrische bzw. elektronische Steuerung 5, Abschaltelement 7 und Bremsmagnet 8 sowie Zusatzbremse 9. Darüber hinaus sind weitere Sicherheitselemente, nämlich 2-fach mechanische/elektrische Zeitglieder 19,20 vorgesehen, die wiederum auf über Steuerleitungen 21 mit dem Abschaltelement 7 bzw. die Steuerleitung 22 mit der elektronischen Steuerung 5 in Wirkverbindung stehen. Durch diese zusätzlichen Sicherheitselemente wird sichergestellt, daß bei Fehlfunktionen des Frequenzumformers 6 bzw. der elektronischen Steuerung 5 und nach Erreichen des Stillstandes des hier nicht weiter dargestellten Rollsteiges die Zusatzbremse 9 sicher einfällt. Die in Figur 1 dargestellte Bremsrampe (3) wird ständig auf Über- oder Unterschreitung überwacht.

## Patentansprüche

1. Verfahren zum lastunabhägigen Abbremsen des Stufen- bzw. Palettenbandes einer Rolltreppe bzw. eines Rollsteiges, indem beim Ansprechen mindestens eines Sicherheitselementes über den Antriebsmotor die Geschwindigkeit des Stufen- bzw. Palettenbandes reduziert wird, **dadurch gekennzeichnet, daß** mindestens ein mit dem Antriebsmotor (4) zusammenwirkender Frequenzumformer (6) so angesteuert wird, daß eine zeitabhängige Bremsrampe (3) aktiviert wird, über welche die Geschwindigkeit (v) des Stufen- bzw. des Palettenbandes im wesentlichen mit gleichbleibender Vergrößerung bis auf den Wert 0 m/s gebracht wird.

2. Verfahren nach Anspruch 1, **dadurch gekennzeichnet, daß** etwa im Zeitpunkt (t₁) des Stillstandes des Stufen- bzw. Palettenbandes eine Stillstandsbremse (9) aktiviert wird.

3. Verfahren nach Anspruch 1 oder 2, **dadurch gekennzeichnet, daß** der Frequenzumformer (6) als Betriebsbremse und die Stillstandsbremse (9) als Sicherheitseinrichtung bei Störungen im Bereich des Frequenzumformers (6) und / oder der Steuerung (5) vorgesehen werden.

4. Verfahren nach einem der Ansprüche 1 bis 3, **dadurch gekennzeichnet, daß** bei Abweichungen von der Sollkurve der Bremsrampe (3) die Stillstandsbremse (9) unter Einhaltung des maximalen Bremsweges (b) des Stufen- bzw. Palettenbandes unverzüglich aktiviert wird, wobei die Auswertung mittels eines im Bereich der Steuerung (5) der Rolltreppe bzw. des Rollsteiges vorgesehenen Mikroprozessors erfolgt.

5. Verfahren nach einem der Ansprüche 1 bis 4, **dadurch gekennzeichnet, daß** bei Fehlinformationen sowohl im Bereich des Frequenzumformers (6) als auch im Bereich der Steuerung (5) bei einer vorgebbaren Überwachungszeit die Stillstandsbremse (9) einfällt und der Frequenzumformer (6) vom Antriebsmotor (4) getrennt wird.

6. Lastunabhängige Bremseinrichtung für das Stufen- bzw. Palettenband einer durch mindestens einen Antriebsmotor (4) antreibbaren Rolltreppe bzw. eines Rollsteiges, mit einer Betriebsbremse (6) und einer Stillstandsbremse, **dadurch gekennzeichnet, daß** die Betriebsbremse durch mindestens einen mit dem Antriebsmotor (4) in Wirkverbindung stehenden Frequenzumformer (6) gebildet ist, und daß die Stillstandsbremse (9) eine mit Bauteilen des Antriebsmotors (4) in Wirkverbindung bringbare elektro-mechanische Bremse, insbesondere eine Backenbremse ist.

7. Einrichtung nach Anspruch 6, **gekennzeichnet durch** zusätzliche Sicherheitselemente (19,20) zur Überwachung von Fehlern im Bereich des Frequenzumformers (6) und/oder der mit diesem in Wirkverbindung stehenden Steuerung (5).

8. Einrichtung nach Anspruch 6 oder 7, **dadurch gekennzeichnet, daß** die zusätzlichen Sicherheitselemente (19,20) durch Abschaltelemente und/oder mechanische und/oder elektronische Zeitglieder gebildet sind.

## Claims

1. Method for load-independent braking the step respectively pallet band of an escalator respectively a moving walkway by reducing the velocity of the step respectively pallet band via the driving motor upon response of at least one safety member, **characterized in that** at least one frequency converter (6) cooperating with the driving motor (4) is triggered, such that a time dependent brake ramp (3) is activated, by which the velocity (v) of the step respectively pallet band is brought to the value 0 m/s essentially with constant increase.

2. Method according to claim 1, **characterized in that** approximately at the moment (t₁) of standstill of the step respectively pallet band a stop brake (9) is activated.

3. Method according to claim 1 or 2, **characterized in that** the frequency converter (6) is provided as service brake and the stop brake (9) as safety device in case of malfunctions in the range of the frequency converter (6) and/or the controlling means (5).

4. Method according to one of the claims 1 through 3, **characterized in that** upon deviations from the nominal curve of the brake ramp (3) the stop brake (9) is immediately activated, while observing the maximum length of brake path (b) of the step respectively pallet band, the evaluation being performed by means of a microprocessor provided in the range of the controlling means (5) of the escalator respectively the moving walkway.

5. Method according to one of the claims 1 through 4, **characterized in that** upon false information both in the range of the frequency converter (6) and in the range of the controlling means (5) with a predeterminable monitoring time, the stop brake (9) becomes active and the frequency converter (6) is separated from the driving motor (4).

6. Load independent braking device for the step respectively pallet band of an escalator respectively a moving walkway drivable by at least one driving motor (4), comprising a service brake (6) and a stop brake, **characterized in that** the service brake is formed by at least one frequency converter (6) being in active relation with the driving motor (4), and that the stop brake (9) is an electro-mechanical brake, in particular a shoe brake, being able to be brought into active relation with components of the driving motor (4).

7. Device according to claim 6, **characterized by** additional safety members (19,20) for monitoring malfunctions in the range of the frequency converter (6) and/or the controlling means (5) being in active relation with this one.

8. Device according to claim 6 or 7, **characterized in that** the additional safety members (19, 20) are formed by cut-off elements and/or mechanical and/or electronic time function elements.

## Revendications

1. Procédé pour freiner le ruban de marches respectivement de palettes d'un escalier respectivement d'un trottoir roulant de manière indépendante de la charge, en réduisant la vélocité du ruban de marches respectivement de palettes par le moteur de commande à la réponse d'au moins un élément de sécurité, **caractérisé en ce qu'** au moins un convertisseur de fréquences (6) coopérant avec le moteur de commande est commandé, de sorte qu'une rampe de frein (3) dépendante du temps est activée, par laquelle on mène la vélocité (v) du ruban de marches respectivement de palettes à la valeur 0 m/s essentiellement avec augmentation constante.

2. Procédé selon la revendication 1, **caractérisé en ce qu'**un frein d'arrêt (9) est activé environ au moment (t₁) de l'arrêt du ruban de marches respectivement de palettes.

3. Procédé selon la revendication 1 ou 2, **caractérisé en ce que** le convertisseur de fréquences (6) est prévu en tant que frein de service et le frein d'arrêt (9) en tant que mécanisme de sécurité dans le cas des malfonctionnements dans le domaine du convertisseur de fréquences (6) et/ou de la commande.

4. Procédé selon l'une des revendications 1 à 3, **caractérisé en ce que** dans le cas des déviations de la courbe prévue de la rampe de frein (3) le frein d'arrêt (9) est immédiatement activé en observant la distande maximale d'arrêt (b) du ruban de marches respectivement de palettes, l'interprétation se faisant par moyen d'un microprocesseur prévu dans le domaine de la commande (5) de l'esacalier respectivement du trottoir roulant.

5. Procédé selon l'une des revendications 1 à 4, **caractérisé en ce que** dans le cas de fausses informations et dans le domaine du convertisseur de fréquences (6) et dans le domaine de la commande (5), avec une période de surveillance prédéterminable, le frein d'arrêt (9) devient actif et le convertisseur de fréquences (6) est séparé du moteur de commande (4).

6. Dispositif de freinage indépendant de la charge pour le ruban de marches respectivement de palettes d'un escalier respectivement d'un trottoir roulant commandable par au moins un moteur de commande (4), comprenant un frein de service (6) et un frein d'arrêt, **caractérisé en ce que** le frein de service est formé par au moins un convertisseur de fréquences (6) étant en relation active avec le moteur de commande (4), et que le frein d'arrêt (9) est un frein éléctro-mécanique, notamment un frein à mâchoires, qu'on peut mettre en relation active avec des composants du moteur de commande (4).

7. Dispositif selon la revendication 6, **caractérisé par** des éléments de sécurité supplémentaires (19, 20) pour surveiller des malfonctionnements dans le domaine du convertisseur de fréquences (6) et/ou de la commande étant en relation active avec celui-ci.

8. Dispositif selon la revendication 6 ou 7, **caractérisé en ce que** les éléments de sécurité supplémentaires (19, 20) sont formés par des éléments de débranchement et/ou des relais temporisateur mécaniques et/ou éléctroniques.
